# EUROPÄISCHE PATENTSCHRIFT

(11) **EP 3 995 044 B1**
(45) Veröffentlichungstag und Bekanntmachung des Hinweises auf die Patenterteilung: **22.11.2023**
(21) Anmeldenummer: 21199168.2
(22) Anmeldetag: 27.09.2021
(51) Int. Cl.: A46B 15/00, A46B 17/04

(54) **ZAHNBÜRSTENKAPPE UND ZAHNHYGIENESYSTEM**
TOOTHBRUSH CAP AND DENTAL HYGIENE SYSTEM
CAPUCHON DE BROSSE À DENTS ET SYSTÈME D'HYGIÈNE DENTAIRE

(30) Priorität: 09.11.2020 AT 509632020
(43) Veröffentlichungstag der Anmeldung: 11.05.2022
(73) Patentinhaber: Wund, Viktor, 8163 Fladnitz a.d. Teichalm (AT)
(72) Erfinder: Wund, Viktor, 8163 Fladnitz a.d. Teichalm (AT)
(74) Vertreter: Röggla, Harald

(56) Entgegenhaltungen:
- EP-A2- 0 818 160
- WO-A1-01/52695
- CN-U- 201 861 075

## Beschreibung

Die Erfindung betrifft eine Zahnbürstenkappe gemäß dem Oberbegriff von Anspruch 1, und ein Zahnhygienesystem gemäß Anspruch 10.

Zahnbürsten sind in vielen Varianten bekannt, als manuell betätigte Handzahnbürsten oder kombiniert mit einem elektrischen Antrieb.

Bei üblichen Anwendungen von Zahnbürsten wird die Zahnbürste nach dem Gebrauch auf dem Waschtisch, dem Waschbecken oder einer sonstigen Ablagefläche abgelegt, oder beispielsweise in einen Zahnbürstenbecher gestellt. Hierdurch ist die Zahnbürste für die nächste Anwendung griffbereit. Auf Reisen wird die Zahnbürste auch oft direkt in einem Kulturbeutel verstaut.

Insbesondere für den Gebrauch auf Reisen sind Schutzkappen bekannt, welche die Borsten der Zahnbüste bzw. den Bürstenkopf aufnehmen und somit vor Verschmutzung oder Beschädigung schützen. Es sind auch komplette Zahnbürstenkappen beziehungsweise Zahnbürstenbehälter bekannt, welche die ganze Zahnbürste aufnehmen und schützen. Ein Nachteil dieser bekannten Zahnbürstenkappen besteht darin, dass die bereitgestellte mechanische Schutzwirkung, außer beim Transport der Zahnbürste, beim täglichen Gebrauch in der Regel nicht notwendig ist. Hierdurch werden die Zahnbürstenkappen oft verlegt, und bieten nur ein eingeschränktes Nutzungsspektrum. Andererseits sollten Zahnbürsten auch beim täglichen Gebrauch nicht einfach auf einer Fläche abgelegt werden, da hierdurch die Borsten verschmutzen könnten.

Als Beispiel für eine bekannte Schutzkappe wird das Dokument CN 201 861 075 U angeführt, in welchem eine Zahnbürste mit an einem Zahnbürstenhals verschiebbar gelagerte Schutzkappe offenbart wird, wobei durch das Öffnen der Schutzkappe Zahnbürstenborsten freigelegt werden.

Ein weiteres Beispiel für eine bekannte Schutzkappe ist in Dokument WO 01/52695 A1 offenbart, in welchem eine, aus der Schutzkappe, herausziehbare Zahnbürste gezeigt wird. Wobei zwischen einer eingezogenen Position, in der ein Zahnbürstenborstenkopf und ein Zahnbürstengriff im Wesentlichen innerhalb der Schutzkappe sind, und einer herausgezogenen Position, in welcher der Zahnbürstenborstenkopf und der Zahnbürstengriff aus der Schutzkappe herausragen, um den praktischen Gebrauch durch einen Benutzer zu erleichtern, unterschieden wird.

Auch das Dokument EP 0 818 160 A2 offenbart eine Schutzkappe, wobei die Schutzkappe einen Hohlraum definiert, der so dimensioniert und geformt ist, dass die Schutzkappe einen Bürstenteil einer Zahnbürste aufnimmt und ein Fach aufweist, um eine Tablette aus desinfizierendem Material darin aufzunehmen. Außerdem nehmen ein Deckel und eine Basis der Schutzkappe einen Griff der Zahnbürste auf.

Die Aufgabe der vorliegenden Erfindung ist es, eine Zahnbürstenkappe bereitzustellen, welche einerseits bei Bedarf einen Transportschutz bietet, und gleichzeitig im täglichen Gebrauch eine hygienische Aufbewahrung der Zahnbürste ermöglicht ohne die Zahnbürste für den Gebrauch jedes Mal aus einem geschlossenen oder teilweise geschlossenen Behälter entnehmen zu müssen.

Diese Aufgabe wird durch eine Zahnbürstenkappe mit den Merkmalen von Anspruch 1, und ein Zahnhygienesystem mit den Merkmalen von Anspruch 10 gelöst.

Vorteilhafte Ausführungsvarianten der erfindungsgemäßen Zahnbürstenkappe sind Gegenstand der abhängigen Ansprüche.

Die erfindungsgemäße Zahnbürstenkappe umfasst eine erste Halbschale, eine zweite Halbschale, und ein Scharnier zur schwenkbeweglichen Verbindung der Halbschalen zwischen einem geschlossenen Zustand und einem offenen Zustand der Zahnbürstenkappe. Die erste Halbschale und die zweite Halbschale bilden in dem geschlossenen Zustand der Zahnbürstenkappe einen, im Wesentlichen geschlossenen Aufnahmeraum zur Aufnahme zumindest eines Teils einer Zahnbürste, vorzugsweise eines Zahnbürstenkopfs aus. In dem offenen Zustand der Zahnbürstenkappe bilden die erste Halbschale und die zweite Halbschale darüber hinaus im Bereich des Scharniers eine Aufnahme zur Befestigung eines Zahnbürstengriffs aus.

Durch die Bereitstellung der Aufnahme zur Befestigung des Zahnbürstengriffs im offenen Zustand der Zahnbürstenkappe wird der Vorteil erreicht, dass die Zahnbürstenkappe im offenen Zustand an dem Zahnbürstengriff befestigt werden kann. Dies ermöglicht es einem Benutzer der erfindungsgemäßen Zahnbürstenkappe diese als Ständer oder Halter für die Zahnbürste im offenen Zustand, und gleichzeitig als Transportschutz im geschlossenen Zustand der Zahnbürstenkappe zu verwenden. Durch die Verwendung als Ständer oder Halter wird zudem das Risiko, dass der Zahnbürstenkopf bei Nichtbenutzung verschmutzt verhindert, und die Borsten des Zahnbürstenkops können an der Luft trocknen.

Gemäß der bevorzugten Ausführungsform der erfindungsgemäßen Zahnbürstenkappe umfasst die Aufnahme zur Befestigung des Zahnbürstengriffs an der Zahnbürstenkappe eine Aussparung in der ersten Halbschale und/oder der zweiten Halbschale zur Durchführung des Zahnbürstengriffs zwischen der ersten Halbschale und der zweiten Halbschale im offenen Zustand der Zahnbürstenkappe. Hierdurch wird der Vorteil erreicht, dass die Zahnbürstenkappe einen sicheren Stand für die Zahnbüste im offenen Zustand der Zahnbürstenkappe bereitstellt.

Vorzugsweise weist die erste Halbschale und/oder die zweite Halbschale im Bereich des Scharniers einen Anschlag zur Begrenzung eines Öffnungswinkels der ersten Halbschale zu der zweiten Halbschale im offenen Zustand der Zahnbürstenkappe auf. Hierdurch wird sichergestellt, dass die erste Halbschale und die zweite Halbschale den optimalen Öffnungswinkel im offenen Zustand aufweisen um den Zahnbürstenhals in die Aufnahme aufzunehmen.

Gemäß der bevorzugten Ausführungsform der Erfindung weisen die erste Halbschale und die zweite Halbschale im Bereich des Scharniers jeweils zumindest einen Anschlag zur Begrenzung eines Öffnungswinkels der ersten Halbschale zu der zweiten Halbschale im offenen Zustand der Zahnbürstenkappe auf, und der Anschlag der ersten Halbschale bildet mit dem Anschlag der zweiten Halbschale im offenen Zustand die Aufnahme zur Befestigung des Zahnbürstengriffs aus. Hierdurch wird eine sichere Befestigung des Zahnbürstengriffs an der Zahnbürstenkappe erreicht, bei gleichzeitig geringen Abmessungen der Zahnbürstenkappe.

Die erste Halbschale und/oder die zweite Halbschale weisen vorzugsweise einen Ausschnitt zur Durchführung eines Hahnbürstenhalses in den Aufnahmeraum im geschlossenen Zustand der Zahnbürstenkappe auf. Hierdurch wird im Wesentlichen nur der Zahnbürstenkopf im geschlossenen Zustand der Zahnbürstenkappe in dem Aufnahmeraum aufgenommen, und der Zahnbürstenhals ragt aus der Zahnbürstenkappe heraus. Durch diese Ausführungsvariante der Zahnbürstenkappe wird erreicht, dass die Zahnbürstenkappe geringe Abmessungen aufweist, und gleichzeitig die volle Funktionalität bereitstellt.

Die erste Halbschale und/oder die zweite Halbschale umfassen zudem gemäß der bevorzugten Ausführungsform der erfindungsgemäßen Zahnbürstenkappe zumindest ein erstes Arretierelement zur Arretierung der Halbschalen im geschlossenen Zustand. Hierdurch wird ein versehentliches Öffnen der Zahnbürstenkappe verhindert.

Zudem umfassen die erste Halbschale und/oder die zweite Halbschale vorzugsweise zumindest ein zweites Arretierelement zur Arretierung der Halbschalen im offenen Zustand. Hierdurch wird sichergestellt, dass die erfindungsgemäße Zahnbürstenkappe im offenen Zustand verbleibt und sich nicht eigenständig schließt. Vorzugsweise ist das zweite Arretierelement an dem Anschlag oder den Anschlägen zur Begrenzung des Öffnungswinkels angeordnet.

Vorzugsweise weist die Aufnahme zur Befestigung eines Zahnbürstengriffs einen dem zu befestigenden Zahnbürstengriff angepassten Querschnitt auf. Hierdurch wird eine mechanisch stabile Verbindung des Zahnbürstengriffs mit der Zahnbürstenkappe erreicht.

Das erfindungsgemäße Zahnhygienesystem umfasst eine Zahnbürste mit einem Zahnbürstenkopf und einem Zahnbürstengriff, und die erfindungsgemäße Zahnbürstenkappe.

Vorteilhafte Ausgestaltungen der erfindungsgemäßen Zahnbürstenkappe und des erfindungsgemäßen Zahnhygienesystems, sowie alternative Ausführungsvarianten werden in weiterer Folge anhand der Figuren näher erläutert.
Figur 1 zeigt eine erfindungsgemäße Zahnbürstenkappe in einem geschlossenen Zustand in einer perspektivischen Darstellung.
Figur 2 zeigt die erfindungsgemäße Zahnbürstenkappe in einem offenen Zustand in einer Seitenansicht.
Figur 3 zeigt die erfindungsgemäße Zahnbürstenkappe in dem geschlossenen Zustand in einer Ansicht von oben.
Figur 4 zeigt die die erfindungsgemäße Zahnbürstenkappe in dem offenen Zustand in einer Ansicht von oben.
Figur 5 zeigt ein erfindungsgemäßes Zahnhygienesystem mit einer Zahnbürste und der Zahnbürstenkappe, wobei die Zahnbürste an der Zahnbürstenkappe in deren offenen Zustand befestigt ist.
Figur 6 zeigt das erfindungsgemäße Zahnhygienesystem mit der Zahnbürste und der Zahnbürstenkappe, wobei ein Zahnbürstenkopf der Zahnbürste in einem Aufnahmeraum der Zahnbürstenkappe aufgenommen ist.

Figur 1 zeigt eine erfindungsgemäße Zahnbürstenkappe 1 mit einer ersten Halbschale 2 und einer zweiten Halbschale 3 in einem geschlossenen Zustand. Die erste Halbschale 2 und die zweite Halbschale 3 sind mittels eines Scharniers 4 zur schwenkbeweglichen Verbindung der Halbschalen 2 und 3 zwischen dem geschlossenen Zustand und einem, in Figur 2 dargestellten, offenen Zustand verbunden. Die erste Halbschale 2 und die zweite Halbschale 3 bilden in dem in Figur 1 dargestellten, geschlossenen Zustand der Zahnbürstenkappe 1 einen, im Wesentlichen geschlossenen Aufnahmeraum 5 zur Aufnahme zumindest eines Teils einer Zahnbürste 6, vorzugsweise eines Zahnbürstenkopfs 7 aus. Der Aufnahmeraum 5 ist in Figur 6 ersichtlich, in welcher die Zahnbürstenkappe 1 ebenfalls in dem offenen Zustand dargestellt ist. In dem offenen Zustand der Zahnbürstenkappe 1 bilden die erste Halbschale 2 und die zweite Halbschale 3 darüber hinaus im Bereich des Scharniers 4 eine Aufnahme 8 zur Befestigung eines Zahnbürstengriffs 9 aus. Diese Aufnahme 8 ist in Figur 4 ersichtlich, in welcher die Zahnbürstenkappe 1 im offenen Zustand, in einer Ansicht von oben gezeigt ist. Durch die Bereitstellung der Aufnahme 8 zur Befestigung des Zahnbürstengriffs 9 im offenen Zustand der Zahnbürstenkappe 1 kann die Zahnbürstenkappe 1, wie in Figur 5 und in Figur 6 dargestellt, im offenen Zustand an dem Zahnbürstengriff 9 befestigt werden. Dies ermöglicht die Benutzung der Zahnbürstenkappe 1 als Ständer oder Halter für die Zahnbürste 6 im offenen Zustand. Gleichzeitig kann die Zahnbürstenkappe 1 im geschlossenen Zustand als Transportschutz für die Zahnbürste 1 verwendet werden. Durch die Verwendung als Ständer oder Halter wird zudem das Risiko, dass der Zahnbürstenkopf 7 bei Nichtbenutzung verschmutzt, verringert.

Wie in Figur 4 und Figur 6 ersichtlich, weist die Zahnbürstenkappe 1 in der, in den Figuren dargestellten bevorzugten Ausführungsform eine Aussparung 10 in der ersten Halbschale 2 und/oder in der zweiten Halbschale 3 zur Durchführung des Zahnbürstengriffs 9 zwischen der ersten Halbschale 2 und der zweiten Halbschale 3 im offenen Zustand der Zahnbürstenkappe 1 auf. Hierdurch wird der Vorteil erreicht, dass die Zahnbürstenkappe 1 einen sicheren Stand für die Zahnbüste 6 im offenen Zustand der Zahnbürstenkappe 1 bereitstellt. Die Aussparung 10 ist auch in Figur 3 ersichtlich, welche die erfindungsgemäße Zahnbürstenkappe 1 im geschlossenen Zustand gemäß Figur 1 in einer Ansicht von oben zeigt.

Vorzugsweise weisen die erste Halbschale 2 und/oder die zweite Halbschale 3 im Bereich des Scharniers 4 einen Anschlag 11 zur Begrenzung eines Öffnungswinkels α der ersten Halbschale 2 zu der zweiten Halbschale 3 im offenen Zustand der Zahnbürstenkappe 1 auf. Dieser Anschlag 11 ist in Figur 1 und Figur 2 ersichtlich. Durch den Anschlag 11 wird sichergestellt, dass die erste Halbschale 2 und die zweite Halbschale 3 im offenen Zustand den durch den Anschlag 11 vordefinierten Öffnungswinkel α einnehmen. Hierdurch werden die Halbschalen 2 und 3 im offenen Zustand nicht plan auf eine Abstellfläche gestellt, sondern in einem leichten Winkel zur Auflagefläche beispielsweise eines Waschtisches. Durch die gewinkelte Aufstellposition liegt die Zahnbürstenkappe 1 nur mit zwei Längskanten auf der Abstellfläche an, damit sich im Kontaktbereich keine Bakterien, Verunreinigungen zwischen Waschtischauflage und Zahnbürstenkappe 1 ansiedeln.

Gemäß der in Figur 1 dargestellten bevorzugten Ausführungsform weist die erste Halbschale 2 und die zweite Halbschale 3 im Bereich des Scharniers 4 jeweils zumindest einen Anschlag 11 zur Begrenzung des Öffnungswinkels α der ersten Halbschale 2 zu der zweiten Halbschale 3 im offenen Zustand der Zahnbürstenkappe 1 auf. Zudem bildet der Anschlag 11 der ersten Halbschale 2 mit dem Anschlag 11 der zweiten Halbschale 3 im offenen Zustand die Aufnahme 8 zur Befestigung des Zahnbürstengriffs 9 aus, wie in Figur 4 und Figur 6 ersichtlich ist. Hierdurch wird mittels der Anschläge 11 eine sichere Befestigung des Zahnbürstengriffs 9 an der Zahnbürstenkappe 1 erreicht, wobei gleichzeitig die Abmessungen der Zahnbürstenkappe 1 gering gehalten werden können. Hierdurch ist zudem keine gesonderte Führung oder eine gesonderte Befestigung für den Zahnbürstengriff 9 erforderlich. Vorzugsweise weist die Aufnahme 8 zur Befestigung des Zahnbürstengriffs 9 einen dem zu befestigenden Zahnbürstengriff 9 angepassten Querschnitt auf, wodurch eine formschlüssige Aufnahme des Zahnbürstengriffs 9 bereitgestellt wird.

Wie in Figur 6 ersichtlich, weist die erste Halbschale 2 und/oder die zweite Halbschale 3 vorzugsweise einen Ausschnitt 12 zur Durchführung eines Zahnbürstenhalses 13 in den Aufnahmeraum 5 im geschlossenen Zustand der Zahnbürstenkappe 1 auf. Figur 6 zeigt die Zahnbürstenkappe 1 im offenen Zustand, wobei sowohl in der ersten Halbschale 2 als auch in der zweiten Halbschale 3 ein derartiger Ausschnitt 12 vorgesehen ist. Im geschlossenen Zustand bilden die beiden Ausschnitte 12 gemeinsam ein Loch in der Zahnbürstenkappe 1 aus, durch welches der Zahnbürstengriff 13 hindurchtreten kann. Figur 7 zeigt die Zahnbürstenkappe 1 im geschlossenen Zustand, mit einem, im Aufnahmeraum 5 aufgenommenen Zahnbürstenkopf 7 der Zahnbürste 6, wobei der Zahnbürstenhals 13 der Zahnbürste 6 durch die Ausschnitte 12 hindurchtritt. Durch diese Ausführungsvariante der Zahnbürstenkappe 1 wird erreicht, dass die Zahnbürstenkappe 1 nur den Zahnbürstenkopf 7 einer Zahnbürste 6 aufnehmen kann. Hierdurch werden geringe Abmessungen der Zahnbürstenkappe 1 erreicht, und gleichzeitig die volle Funktionalität der Zahnbürstenkappe 1 erhalten.

Wie in Figur 6 ersichtlich umfasst die erste Halbschale 2 und/oder die zweite Halbschale 3 gemäß der bevorzugten Ausführungsform der erfindungsgemäßen Zahnbürstenkappe 1 zumindest ein erstes Arretierelement 14 zur Arretierung der Halbschalen 2 und 3 im geschlossenen Zustand. Die in den Figuren dargestellte Zahnbürstenkappe 1 weist zwei erste Arretierelemente 14 an gegenüberliegenden Seiten der Halbschalen 2 und 3 auf, welche in Form von Laschen mit Vorsprüngen ausgebildet sind, welche in entsprechende Vertiefungen in der jeweils gegenüberliegenden Halbschale 2 bzw. 3 eingreifen. Andere Formen von Arretierelementen 14 sind dem Fachmann allgemein bekannt. Hierdurch wird ein unbeabsichtigtes Öffnen der Zahnbürstenkappe 1 verhindert.

Darüber hinaus umfassen die erste Halbschale 2 und/oder die zweite Halbschale 3 vorzugsweise zumindest ein zweites Arretierelement 15 zur Arretierung der Halbschalen 2 und 3 im offenen Zustand, welches in Figur 1 ersichtlich ist. Das oder die zweiten Arretierelemente 15 sind vorzugsweise an dem Anschlag 11 oder den Anschlägen 11 zur Begrenzung des Öffnungswinkels α angeordnet. Gemäß der bevorzugten Ausführungsform ist das zweite Arretierelement 15 in Form eines Vorsprungs an einem oder allen Anschlägen 11 angeordnet. Diese Vorsprünge greifen im offenen Zustand vorzugsweise in entsprechende Vertiefungen in einem jeweils gegenüberliegenden Anschlag 11. Dieser Zustand ist in Figur 2 dargestellt. Hierdurch wird sichergestellt, dass die erfindungsgemäße Zahnbürstenkappe 1 im offenen Zustand verbleibt und sich nicht eigenständig schließt.

Die erfindungsgemäße Zahnbürstenkappe kann mit einer Vielzahl an Zahnbürsten 1 verwendet werden, und ist wiederverwendbar.

Das erfindungsgemäße Zahnhygienesystem 20 ist in Figur 5, Figur 6 und Figur 7 dargestellt. Das Zahnhygienesystem 20 umfasst die Zahnbürste 6 mit dem Zahnbürstenkopf 7 dem Zahnbürstengriff 9, und die erfindungsgemäße Zahnbürstenkappe 1.

## Patentansprüche

1. Zahnbürstenkappe (1) mit einer ersten Halbschale (2), einer zweiten Halbschale (3), und einem Scharnier (4) zur schwenkbeweglichen Verbindung der Halbschalen (2, 3) zwischen einem geschlossenen Zustand und einem offenen Zustand der Zahnbürstenkappe (1), wobei die erste Halbschale (2) und die zweite Halbschale (3) in dem geschlossenen Zustand der Zahnbürstenkappe (1) einen, im Wesentlichen geschlossenen Aufnahmeraum (5) zur Aufnahme zumindest eines Teils einer Zahnbürste (6), vorzugsweise eines Zahnbürstenkopfs (7) ausbilden,_wobei die erste Halbschale (2) und/oder die zweite Halbschale (3) einen Ausschnitt (12) zur Durchführung eines Zahnbürstenhalses (13) in den Aufnahmeraum (5) im geschlossenen Zustand der Zahnbürstenkappe (1) aufweist,
**dadurch gekennzeichnet, dass**
die erste Halbschale (2) und die zweite Halbschale (3) in dem offenen Zustand der Zahnbürstenkappe (1) im Bereich des Scharniers (4) eine Aufnahme (8) zur Befestigung eines Zahnbürstengriffs (9) an der Zahnbürstenkappe (1) ausbilden, wobei die Aufnahme (8) den Zahnbürstengriff (9) im offenen Zustand umschließt und zwischen den beiden Halbschalen (2, 3) angeordnet ist, um für die Zahnbürste (6) einen sicheren Stand bereitzustellen.

2. Zahnbürstenkappe (1) gemäß Anspruch 1, **dadurch gekennzeichnet, dass** die Aufnahme (8) zur Befestigung des Zahnbürstengriffs (9) an der Zahnbürstenkappe (1) eine Aussparung (10) in der ersten Halbschale (2) und/oder der zweiten Halbschale (3) zur Durchführung des Zahnbürstengriffs (9) zwischen der ersten Halbschale (2) und der zweiten Halbschale (3) im offenen Zustand der Zahnbürstenkappe (1) umfasst.

3. Zahnbürstenkappe (1) gemäß einem der Ansprüche 1 oder 2, **dadurch gekennzeichnet, dass** die erste Halbschale (2) und/oder die zweite Halbschale (3) im Bereich des Scharniers (4) einen Anschlag (11) zur Begrenzung eines Öffnungswinkels (α) der ersten Halbschale (2) zu der zweiten Halbschale (3) im offenen Zustand der Zahnbürstenkappe (1) aufweisen.

4. Zahnbürstenkappe (1) gemäß einem der Ansprüche 1 oder 2, **dadurch gekennzeichnet, dass** die erste Halbschale (2) und die zweite Halbschale (3) im Bereich des Scharniers (4) jeweils zumindest einen Anschlag (11) zur Begrenzung eines Öffnungswinkels (α) der ersten Halbschale (2) zu der zweiten Halbschale (3) im offenen Zustand der Zahnbürstenkappe (1) aufweisen, und der Anschlag (11) der ersten Halbschale (2) mit dem Anschlag (11) der zweiten Halbschale (3) im offenen Zustand die Aufnahme (8) zur Befestigung des Zahnbürstengriffs (9) ausbildet.

5. Zahnbürstenkappe (1) gemäß einem der Ansprüche 1 bis 4, **dadurch gekennzeichnet, dass** die erste Halbschale (2) und/oder die zweite Halbschale (3) zumindest ein erstes Arretierelement (14) zur Arretierung der Halbschalen (2, 3) im geschlossenen Zustand umfassen.

6. Zahnbürstenkappe (1) gemäß einem der Ansprüche 1 bis 5, **dadurch gekennzeichnet, dass** die erste Halbschale (2) und/oder die zweite Halbschale (3) zumindest ein zweites Arretierelement (15) zur Arretierung der Halbschalen (2, 3) im offenen Zustand umfassen.

7. Zahnbürstenkappe (1) gemäß dem Anspruch 6, und einem der Ansprüche 3 oder 4, **dadurch gekennzeichnet, dass** das zweite Arretierelement (15) an dem Anschlag (11) oder den Anschlägen (11) zur Begrenzung des Öffnungswinkels (α) angeordnet ist.

8. Zahnbürstenkappe (1) gemäß einem der Ansprüche 1 bis 7, **dadurch gekennzeichnet, dass** die Aufnahme (8) zur Befestigung eines Zahnbürstengriffs (9) einen dem zu befestigenden Zahnbürstengriff (9) angepassten Querschnitt aufweist.

9. Zahnhygienesystem (20) umfassend eine Zahnbürste (6) mit einem Zahnbürstenkopf (7) und einem Zahnbürstengriff (9), und eine Zahnbürstenkappe (1) gemäß einem der Ansprüche 1 bis 8.

## Claims

1. A toothbrush cap (1) comprising a first half-shell (2), a second half-shell (3) and a hinge (4) for the pivotable connection of the half shells (2, 3) between a closed state and an open state of the toothbrush cap (1), wherein, in the closed state of the toothbrush cap (1), the first half-shell (2) and the second half-shell (3) form an essentially closed receiving space (5) for receiving at least part of a toothbrush (6), preferably a toothbrush head (7), the first half-shell (2) and/or the second half-shell (3) having a cutout (12) for passing through a toothbrush neck (13) into the receiving space (5) in the closed state of the toothbrush cap (1),
**characterized in that**,
in the open state of the toothbrush cap (1), the first half-shell (2) and the second half-shell (3) form a receptacle (8) in the area of the hinge (4) for attaching a toothbrush handle (9) to the toothbrush cap (1), with the receptacle (8) enclosing the toothbrush handle (9) in the open state and being arranged between the two half shells (2, 3) in order to provide the toothbrush (6) with a secure footing.

2. A toothbrush cap (1) according to claim 1, **characterized in that** the receptacle (8) for attaching the toothbrush handle (9) to the toothbrush cap (1) comprises a recess (10) in the first half-shell (2) and/or the second half-shell (3) for passing through the toothbrush handle (9) between the first half-shell (2) and the second half-shell (3) in the open state of the toothbrush cap (1).

3. A toothbrush cap (1) according to any of claims 1 or 2, **characterized in that** the first half-shell (2) and/or the second half-shell (3) have/has a stop (11) in the area of the hinge (4) for limiting an aperture angle (α) of the first half-shell (2) relative to the second half-shell (3) in the open state of the toothbrush cap (1).

4. A toothbrush cap (1) according to any of claims 1 or 2, **characterized in that** the first half-shell (2) and the second half-shell (3) in the area of the hinge (4) each have at least one stop (11) for limiting an aperture angle (α) of the first half-shell (2) relative to the second half-shell (3) in the open state of the toothbrush cap (1), and, in the open state, the stop (11) of the first half-shell (2) forms with the stop (11) of the second half-shell (3) the receptacle (8) for attaching the toothbrush handle (9).

5. A toothbrush cap (1) according to any of claims 1 to 4, **characterized in that** the first half-shell (2) and/or the second half-shell (3) comprise(s) at least one first locking element (14) for locking the half shells (2, 3) in the closed state.

6. A toothbrush cap (1) according to any of claims 1 to 5, **characterized in that** the first half-shell (2) and/or the second half-shell (3) comprise(s) at least one second locking element (15) for locking the half shells (2, 3) in the open state.

7. A toothbrush cap (1) according to claim 6, and any of claims 3 or 4, **characterized in that** the second locking element (15) is arranged on the stop (11) or the stops (11) for limiting the aperture angle (α).

8. A toothbrush cap (1) according to any of claims 1 to 7, **characterized in that** the receptacle (8) for attaching a toothbrush handle (9) has a cross-section adapted to the toothbrush handle (9) to be attached.

9. A dental hygiene system (20) comprising a toothbrush (6) with a toothbrush head (7) and a toothbrush handle (9), and a toothbrush cap (1) according to any of claims 1 to 8.

## Revendications

1. Capuchon de brosse à dents (1) comprenant une première demi-coque (2), une deuxième demi-coque (3) et une charnière (4) pour relier en pivotement les demi-coques (2, 3) entre une position fermée et une position ouverte du capuchon de brosse à dents (1), la première demi-coque (2) et la deuxième demi-coque (3) formant dans la position fermée du capuchon de brosse à dents (1) un espace de réception (5) globalement fermé pour recevoir au moins une partie d'une brosse à dents (6), de préférence une tête de brosse à dents (7), et la première demi-coque (2) et/ou la deuxième demi-coque (3) présentant une échancrure (12) pour le passage d'un col de brosse à dents (13) dans l'espace de réception (5) dans la position fermée du capuchon de brosse à dents (1), **caractérisé en ce que**,
dans la position ouverte du capuchon de brosse à dents (1), la première demi-coque (2) et/ou la deuxième demi-coque (3) forment dans la région de la charnière (4) un réceptacle (8) pour fixer un manche de brosse à dents (9) sur le capuchon de brosse à dents (1), lequel réceptacle (8) entoure le manche de brosse à dents (9) dans la position ouverte et est disposé entre les deux demi-coques (2, 3) pour offrir une assise sûre à la brosse à dents (6).

2. Capuchon de brosse à dents (1) selon la revendication 1, **caractérisé en ce que** le réceptacle (8) pour fixer le manche de brosse à dents (9) sur le capuchon de brosse à dents (1) comprend une encoche (10) dans la première demi-coque (2) et/ou la deuxième demi-coque (3) pour le passage du manche de brosse à dents (9) entre la première demi-coque (2) et la deuxième demi-coque (3) dans la position ouverte du capuchon de brosse à dents (1).

3. Capuchon de brosse à dents (1) selon une des revendications 1 ou 2, **caractérisé en ce que** la première demi-coque (2) et/ou la deuxième demi-coque (3) comportent dans la région de la charnière (4) une butée (11) pour limiter l'angle d'ouverture (α) de la première demi-coque (2) par rapport à la deuxième demi-coque (3) dans la position ouverte du capuchon de brosse à dents (1).

4. Capuchon de brosse à dents (1) selon une des revendications 1 ou 2, **caractérisé en ce que** la première demi-coque (2) et/ou la deuxième demi-coque (3) comportent dans la région de la charnière (4) chacune au moins une butée (11) pour limiter l'angle d'ouverture (α) de la première demi-coque (2) par rapport à la deuxième demi-coque (3) dans la position ouverte du capuchon de brosse à dents (1) et que, dans la position ouverte, la butée (11) de la première demi-coque (2) forme avec la butée (11) de la deuxième demi-coque (3) le réceptacle (8) pour fixer le manche de brosse à dents (9).

5. Capuchon de brosse à dents (1) selon une des revendications 1 à 4, **caractérisé en ce que** la première demi-coque (2) et/ou la deuxième demi-coque (3) comportent au moins un premier élément de verrouillage (14) pour verrouiller les demi-coques (2, 3) dans la position fermée.

6. Capuchon de brosse à dents (1) selon une des revendications 1 à 5, **caractérisé en ce que** la première demi-coque (2) et/ou la deuxième demi-coque (3) comportent au moins un deuxième élément de verrouillage (15) pour verrouiller les demi-coques (2, 3) dans la position ouverte.

7. Capuchon de brosse à dents (1) selon la revendication 6 et une des revendications 3 ou 4, **caractérisé en ce que** le deuxième élément de verrouillage (15) est disposé sur la butée (11) ou les butées (11) pour limiter l'angle d'ouverture (α).

8. Capuchon de brosse à dents (1) selon une des revendications 1 à 7, **caractérisé en ce que** le réceptacle (8) pour fixer un manche de brosse à dents (9) présente une section transversale adaptée au manche de brosse à dents à fixer (9).

9. Système d'hygiène dentaire (20) comprenant une brosse à dents (6) avec une tête de brosse à dents (7) et un manche de brosse à dents (9), ainsi qu'un capuchon de brosse à dents (1) selon une des revendications 1 à 8.
